# FASCICULE DE BREVET EUROPEEN

(11) **EP 0 284 529 B1**
(45) Date de publication et mention de la délivrance du brevet: **13.05.1992**
(21) Numéro de dépôt: 88420091.6
(22) Date de dépôt: 16.03.1988
(51) Int. Cl.: B65D 73/00, B65D 75/30

(54) **Emballage pour le conditionnement de produits sous un film transparent, procédé pour la réalisation de cet emballage et dispositif pour la mise en oeuvre de ce procédé**
Verpackung für Produkte unter durchsichtiger Folie, deren Herstellung und Vorrichtung zum Herstellen derselben
Packaging of products in a transparent film, process for the production of this package and device for carrying out the process

(30) Priorité: 17.03.1987 FR 8704182
(43) Date de publication de la demande: 28.09.1988
(73) Titulaire: SOCIETE VILLEURBANNAISE D'EMBALLAGES MODERNES SVEM (Société Anonyme de droit français), F-69100 Villeurbanne (FR)
(72) Inventeur: Perbet, Gérard, F-69100 Villeurbanne (FR); Perbet, Daniel, F-69100 Villeurbanne (FR)
(74) Mandataire: Maureau, Philippe

(56) Documents cités:
- FR-A- 1 531 066
- FR-A- 2 058 842
- FR-A- 2 378 692
- US-A- 3 083 106
- US-A- 3 780 187

## Description

La présente invention a pour objet un emballage pour le conditionnement de produits sous un film transparent, un procédé pour la réalisation de cet emballage, et un dispositif pour la mise en oeuvre de ce procédé.

Il est habituel de conditionner des produits de grande diffusion sur un support ou dans un emballage permettant de suspendre le produit au crochet d'un présentoir, tout en assurant la visualisation du produit ainsi que sa protection.

Un premier emballage connu sous le nom de SKINPACK, comprend une plaque de carton dont la face destinée à recevoir le produit est enduite d'une couche de matière synthétique, telle que du polychlorure de vinyle. Après dépôt du produit sur la plaque une feuille de matière synthétique, portée à une température à laquelle la matière est malléable, est appliquée sur la face de la plaque sur laquelle est déposé le produit, tout en réalisant une aspiration à travers la plaque. Du fait du caractère malléable de la feuille, elle épouse la forme du produit et appuie celui-ci contre la plaque, tout en adhérant sur celle-ci, compte tenu de la température à laquelle elle se trouve. Un emballage de ce type est décrit au préambule du document FR-A-1 531 066.

Si un tel emballage est d'une réalisation simple et économique, il présente l'inconvénient de ne pas assurer une bonne protection du produit conditionné contre le vol, compte tenu des facilités de délaminage de la plaque en carton et de la feuille de matière synthétique recouvrant celle-ci.

Le document US-A-3 083 106 décrit un emballage, notamment pour produits alimentaires, réalisé à partir de deux films de matière synthétique entre lesquels sont placés les produits, et qui sont rendus solidaires l'un de l'autre par une soudure périphérique.

Un autre emballage connu sous le nom de blister, comprend une plaque en carton enduite d'une pellicule de matière synthétique, telle que du polychlorure de vinyle et une coque en matière synthétique, telle que du polychlorure de vinyle rigide, moulé à la forme du produit.

Après positionnement du produit dans la coque, la coque est fixée sur la plaque par pression à chaud. Un premier inconvénient de cette technique réside dans son coût de mise en oeuvre puisqu'il convient de disposer d'un moule par produit à conditionner, ce moule étant destiné à réaliser par thermoformage le moulage de la plaque de matière synthétique rigide. En outre, le produit n'est pas fixé sur la plaque puisqu'il existe un certain jeu entre celui-ci et la coque de matière synthétique, la visualisation du produit à travers la coque est moyenne, et il n'est pas possible de toucher celui-ci à travers la coque. Enfin, cet emballage ne présente pas un caractère d'inviolabilité sérieux du fait des possibilités de délaminage de la coque et du carton.

Un autre emballage dénommé emballage à double coque, comprend une coque inférieure dans laquelle est posé un produit, une plaque étant placée sans y être fixée, entre deux coques ou entre une coque et une plaque en matière synthétique, par exemple en polychlorure de vinyle rigide, solidarisées l'une à l'autre au niveau de leur périphérie par une opération de soudage haute fréquence.

Si cet emballage présente l'avantage de posséder une inviolabilité bien supérieure à celle des emballages précédents, il présente l'inconvénient d'être d'une mise en oeuvre très coûteuse puisqu'il convient de disposer de moules spécifiques à chaque produit pour thermoformer les coques, et il nécessite une installation de soudage sophistiquée. D'autres inconvénients de l'emballage résident dans le fait que celui-ci est volumineux, que la plaque n'adhère pas aux coques et que le produit conditionné n'adhère pas à la plaque.

La présente invention vise à remédier à ces inconvénients, en fournissant un emballage de conception simple, d'un prix de mise en oeuvre réduit, assurant une excellente inviolabilité des produits conditionnés, tout en permettant une excellente visualisation de ces produits.

A cet effet, l'emballage qu'elle concerne, du type comprenant une plaque en carton ou similaire destinée à servir de support à un ou plusieurs produits à conditionner, dont la face recevant le ou les produits reçoit une enduction d'une couche de matière synthétique, et une première feuille de matière synthétique qui, destinée à recouvrir la face supérieure de la plaque et le ou les produits reposant sur celle-ci, avec fixation sur celle-ci, sous l'action de la chaleur et avec application d'une dépression à travers la plaque, cette première feuille servant à retenir le ou les produits sur la plaque, est caractérisé en ce que la première feuille déborde du bord périphérique de la plaque et en ce qu'il comprend une seconde feuille de matière synthétique qui, destinée à recouvrir la face inférieure de la plaque, est fixée sur la première feuille de recouvrement supérieure par une soudure périphérique sur celle-ci au-delà du bord de la plaque, cette seconde feuille protégeant la zone de liaison entre le bord de la plaque et la première feuille en empêchant un accès à cette zone.

Il résulte de sa structure que l'emballage selon l'invention présente tous les avantages de l'emballage de type SKINPACK, puisque la plaque adhère à la feuille de revêtement supérieure, qui épouse intimement le ou les produits déposés sur la plaque, tout en possédant une excellente inviolabilité, du fait de la soudure périphérique réalisée entre les feuilles de revêtement supérieure et inférieure, qui empêche l'accès à la zone de liaison entre le bord de la plaque et la feuille supérieure, et évite les risques de délaminage de ces deux éléments.

Dans la mesure où l'emballage comporte une ouverture pour la suspension à un crochet d'un présentoir, une ouverture est ménagée dans la plaque, avant fixation des feuilles de revêtement, et une soudure est réalisée entre les feuilles de revêtement supérieure et inférieure en deça du bord de l'ouverture ménagée dans la plaque. Cette dernière soudure empêche tout risque de délaminage de la feuille supérieure et de la plaque à partir de l'ouverture.

Avantageusement les feuilles de revêtement supérieure et inférieure sont réalisées en une même matière.

De préférence encore, le matériau constitutif des feuilles de revêtement supérieure et inférieure est choisi pour réaliser une liaison de celles-ci par thermosoudage ou par soudage par impulsion.

C'est ainsi par exemple que les faces en regard des feuilles de revêtement supérieure et inférieure peuvent être à base de polyéthylène, de résine ionomère connue par exemple sous la marque SURLYN, ou d'un copolymère butadiène-styrène, tel que ceux connus sous les marques K-RESIN et STYROLUX. De tels produits présentent l'avantage par rapport au PVC de permettre un soudage avec des techniques simples, et de récupérer les chutes de matière.

Selon une première possibilité la plaque sur laquelle est déposé le produit à conditionner est plane.

Selon une autre possibilité, la plaque sur laquelle est déposé le produit à conditionner comporte un bord périphérique obtenu par découpe et rainage du flanc dans lequel est découpée la plaque, et rabattement des bords à 90°, ce rebord étant recouvert par la feuille de revêtement supérieure, qui en assure son maintien en forme. Une telle solution permet une meilleure mise en valeur des produits conditionnés, en raison de leur présentation dans un emballage formant écrin.

Dans le cas où plusieurs emballages sont réalisés simultanément, ils sont recouverts d'une même feuille de revêtement supérieure et d'une même feuille de revêtement inférieure, les emballages étant séparés les uns des autres au cours de l'opération de soudage des feuilles supérieure et inférieure.

Un procédé pour la réalisation de cet emballage consiste à déposer un ou plusieurs produits sur une plaque dont la face supérieure est enduite d'une couche de matière synthétique, à recouvrir la plaque par une feuille supérieure de revêtement en matière synthétique, de surface supérieure à celle de la plaque, la mise en contact entre la feuille et la plaque étant réalisée après que la feuille ait été portée à sa température de ramollissement et en exerçant une dépression à travers la plaque. Selon l'invention, ce procédé consiste à recouvrir la plaque par une feuille de revêtement inférieure , et enfin à souder les feuilles de revêtement supérieure et inférieure au-delà du bord périphérique de la plaque.

Dans le cas où la plaque comporte un rebord périphérique elle est tout d'abord positionnée à l'intérieur d'un cadre assurant la mise en forme des rebords, duquel elle est retirée avant soudage de la feuille de revêtement inférieure.

Un dispositif pour la mise en oeuvre de ce procédé comprend d'amont en aval :
- un premier poste où plusieurs plaques sont positionnées sur un même plateau,
- un deuxième poste où chaque plateau est amené au contact de la feuille de revêtement supérieure et où il est procédé à la fixation de cette feuille sur les plaques reposant sur ce plateau et,
- un troisième poste où la feuille de revêtement supérieure solidaire des plaques portant les produits est soudée sur la feuille de revêtement inférieure avec découpe simultanée des deux feuilles pour séparer les emballages les uns des autres,
   un rouleau horizontal étant disposé en amont du deuxième poste, à partir duquel la feuille de revêtement supérieure est dévidée jusqu'à l'extrémité aval de la machine, et un second rouleau parallèle au premier, disposé entre les second et troisième poste, à partir duquel est dévidée la feuille de revêtement inférieure jusqu'à l'extrémité aval de la machine, le second poste étant associé à un dispositif de transfert vertical permettant d'amener un plateau au contact de la feuille supérieure avec ménagement d'une dépression à travers le plateau, avant redescente et évacuation du plateau, les plaques préalablement déposées sur le plateau demeurant solidaires de la feuille supérieure et étant amenées par cette dernière au-dessus de la feuille de revêtement inférieure, les deux feuilles étant assemblées par soudage au niveau du troisième poste avec découpe simultanée des emballages, ces emballages étant évacués en aval du troisième poste, zone dans laquelle il est procédé à l'évacuation des chutes de matière, par exemple par enroulement sur un rouleau.

De toute façon, l'invention sera bien comprise à l'aide de la description qui suit, en référence au dessin schématique annexé représentant, à titre d'exemples non limitatifs, plusieurs formes d'exécutions de cet emballage et un dispositif pour la mise en oeuvre du procédé de réalisation de cet emballage :
Figure 1 est une vue en perspective éclatée d'un premier emballage ;
Figure 2 en est une vue en perspective en position finie ;
Figure 3 en est une vue en coupe transversale selon la ligne III-III de figure 2 ;
Figure 4 est une vue en perspective d'un second emballage ;
Figure 5 est une vue en coupe transversale selon la ligne V-V de figure 4, de cet emballage en cours de réalisation ;
Figure 6 est une vue très schématique, en perspective, d'un dispositif de fabrication d'emballages ;
Figure 7 est une vue en coupe longitudinale du dispositif de figure 6.

L'emballage représenté aux figures 1 à 3, et désigné par la référence générale 2, est destiné au conditionnement d'un outil constitué dans le cas présent par un tournevis 3. Cet emballage comprend une plaque 4 en carton dont la face supérieure reçoit, par impression, des motifs décoratifs et/ou des indications concernant la description et l'utilisation de l'outil. Cette plaque 4 qui présente une ouverture 5 destinée à la suspension de l'emballage à un crochet, est enduite sur sa face supérieure d'une couche 6 de matière synthétique. A cette plaque 4 est associée une feuille 7 de revêtement supérieure et une feuille 8 de revêtement inférieure, chacune de surface supérieure à celle de la plaque. Dans un premier temps la feuille de revêtement supérieure 7 est amenée par élévation de température à son état de ramollissement, et est appliquée sur la plaque 4 avec ménagement d'une dépression à travers celle-ci. La feuille 7 épouse alors l'outil et adhère à la plaque 4. La feuille 8 est ensuite fixée à la feuille 7 par une soudure périphérique 9 réalisée par élévation de température ou par impulsions, cette soudure 9 étant ménagée à l'extérieur du bord périphérique de la plaque 4. En outre, une soudure 10 entre les deux feuilles est réalisée en deça de l'ouverture 5 de la plaque 4.

Un tel emballage présente l'avantage que l'outil adhère à la plaque 4, que la feuille 7 adhère également à la plaque 4 et épouse la forme de l'outil, et que la soudure entre les deux feuilles 7 et 8 assure une excellente inviolabilité de l'emballage.

La figure 4 représente une variante d'exécution de l'emballage de figures 1 à 3 dans laquelle les mêmes éléments sont désignés par les mêmes références que précédemment. Cet emballage diffère du précédent en ce que la plaque 4 comporte un rebord périphérique 12 formant un angle avec le plan de la plaque, ce rebord 12 étant maintenu en place par la feuille de revêtement supérieure 7. A cet effet, et comme montré à la figure 5, un plateau destiné au positionnement de plusieurs plaques 4, comprend, au niveau de chaque plaque un cadre périphérique 13 assurant la mise en forme des rebords 12 et leur tenue avant mise en place de la feuille de revêtement supérieure 7. Le plateau portant la référence 14 comporte des perforations 15 permettant de créer une dépression à travers les plaques 4 lors de l'opération de mise en place de la feuille supérieure de revêtement sur les plaques.

Les figures 6 et 7 représentent un dispositif pour la réalisation de ces emballages, respectivement vu en perspective et vu en coupe longitudinale. Ce dispositif comprend un premier poste 16 où des plateaux 14 destinés à recevoir plusieurs plaques 4 positionnées par des pions non représentés au dessin ou par des cadres 13, sont chargés en produits 3. Chaque plateau 14 est alors déplacé pour être amené sur un support 17 associé à un vérin de levage 18. Par déplacement vertical vers le haut le support 17 amène un plateau 14 au contact d'une feuille de revêtement supérieure 7 dévidée à partir d'un rouleau 19. Le contact entre un plateau 14 et la feuille 7 est réalisé au niveau d'un bloc de chauffage 20 amenant la matière de la feuille à un état malléable et avec ménagement d'une dépression à travers le support 17. Comme cela est montré à la figure 7, le support 17 et le plateau qu'il porte sont alors déplacés vers le bas, les différentes plaques 4 et les produits qu'elle supporte demeurant fixés à la feuille de revêtement supérieure 7. Lorque le support 17 est arrivé en position basse un vérin éjecteur 22 dégage le plateau vide vers un dispositif d'évacuation 23.

Par déplacement de la feuille de revêtement 7, les produits et les plaques sur lesquelles ils sont fixés sont amenés au-dessus de la feuille de revêtement inférieure 8, qui est dévidée d'un rouleau 24 disposé en aval du bloc de chauffage 20. En aval du rouleau 24 est disposé un bloc 25 réalisant d'une part le soudage des feuilles 7 et 8 à la périphérie des plaques 4, et d'autre part une découpe des emballages ainsi obtenus. Il est à noter que les chutes des feuilles de revêtement supérieure et inférieure sont enroulées sur un rouleau 26 motorisé, qui assure également le dévidage des feuilles 7,8 des rouleaux 19 et 24.

Comme il ressort de ce qui précède, l'invention apporte une grande amélioration à la technique existante en fournissant un emballage de conception simple, assurant une excellente protection des produits conditionnés, et possédant une très bonne inviolabilité, tout en étant obtenu à l'aide d'un procédé et d'un dispositif de mise en oeuvre très économique.

## Revendications

1. Emballage pour le conditionnement de produits, du type comprenant une plaque (4) en carton ou similaire destinée à servir de support à un ou plusieurs produits (3) à conditionner, dont la face recevant le ou les produits reçoit une enduction d'une couche (6) de matière synthétique, et, une première feuille de matière synthétique (7) qui, destinée à recouvrir la face supérieure de la plaque et le ou les produits reposant sur celle-ci, avec fixation sur celle-ci, sous l'action de la chaleur et avec application d'une dépression à travers la plaque, cette première feuille servant à retenir le ou les produits sur la plaque, caractérisé en ce que la première feuille (7) déborde du bord périphérique de la plaque et en ce qu'il comprend une seconde feuille de matière synthétique (8) qui, destinée à recouvrir la face inférieure de la plaque, est fixée sur la première feuille de recouvrement supérieure par une soudure périphérique (9) sur celle-ci au-delà du bord de la plaque, cette seconde feuille protégeant la zone de liaison entre le bord de la plaque et la première feuille en empêchant un accès à cette zone.

2. Emballage selon la revendication 1, caractérisé en ce que, dans la mesure où il comporte une ouverture pour la suspension à un crochet d'un présentoir, une ouverture (5) est ménagée dans la plaque (4), avant fixation des feuilles (7,8) de revêtement, et une soudure (10) est réalisée entre les feuilles de revêtement supérieure (7) et inférieure (8) en deça du bord de l'ouverture ménagée dans la plaque.

3. Emballage selon l'une quelconque des revendications 1 et 2, caractérisé en ce que les feuilles de revêtement supérieure (7) et inférieure (8) sont réalisées en une même matière.

4. Emballage selon la revendication 3, caractérisé en ce que le matériau constitutif des feuilles de revêtement supérieure (7) et inférieure (8) est choisi pour réaliser une liaison de celles-ci par thermosoudage ou par soudage par impulsions.

5. Emballage selon l'une quelconque des revendications 1 à 4, caractérisé en ce que la plaque (4) sur laquelle est déposé le produit à conditionner est plane.

6. Emballage selon l'une quelconque des revendications 1 à 4, caractérisé en ce que la plaque (4) sur laquelle est déposé le produit (3) à conditionner comporte un rebord périphérique (12) obtenu par découpe et rainage du flanc dans lequel est découpée la plaque, et rabattement des bords à 90°, ce rebord (12) étant recouvert par la feuille de revêtement supérieure (7), qui en assure son maintien en forme.

7. Procédé pour la réalisation d'un emballage selon l'une quelconque des revendications 1 à 6, consistant à déposer un ou plusieurs produits (3) sur une plaque (4) dont la face supérieure est enduite d'une couche (6) de matière synthétique, à recouvrir la plaque (4) par une feuille supérieure (7) de revêtement en matière synthétique, de surface supérieure à celle de la plaque, la mise en contact entre la feuille et la plaque étant réalisée après que la feuille ait été portée à sa température de ramollissement et en exerçant une dépression à travers la plaque, caractérisé en ce qu'il consiste en outre à recouvrir la plaque (4) par une feuille de revêtement inférieure, et enfin à souder les feuilles de revêtement supérieure et inférieure au-delà du bord périphérique de la plaque.

8. Procédé selon la revendication 7, caractérisé en ce que dans le cas où la plaque (4) comporte un rebord périphérique (12) elle est tout d'abord positionnée à l'intérieur d'un cadre (13) assurant la mise en forme des rebords, duquel elle est retirée avant soudage de la feuille de revêtement inférieure (8).

9. Dispositif pour la mise en oeuvre du procédé selon l'une quelconque des revendications 7 et 8, caractérisé en ce qu'il comprend d'amont en aval :
- un premier poste (16) où plusieurs plaques (4) sont positionnées sur un même plateau (14),
- un deuxième poste (20) où chaque plateau (14) est amené au contact de la feuille de revêtement supérieure (7) et où il est procédé à la fixation de cette feuille sur les plaques (4) reposant sur ce plateau et,
- un troisième poste (25) où la feuille de revêtement supérieure (7) solidaire des plaques (4) portant les produits (3) est soudée sur la feuille de revêtement inférieure (8) avec découpe simultanée des deux feuilles pour séparer les emballages les uns des autres,
un rouleau horizontal (19) étant disposé en amont du deuxième poste (20) à partir duquel la feuille de revêtement supérieure (7) est dévidée jusqu'à l'extrémité aval de la machine, et un second rouleau (24) parallèle au premier, disposé entre les second (20) et troisième poste (25), à partir duquel est dévidée la feuille de revêtement inférieure (8) jusqu'à l'extrémité aval de la machine, le second poste étant associé à un dispositif (17,18) de transfert vertical permettant d'amener un plateau (16) au contact de la feuille supérieure (7) avec ménagement d'une dépression à travers le plateau (14), avant redescente et évacuation du plateau, les plaques (4) préalablement déposées sur le plateau (14) demeurant solidaires de la feuille supérieure et étant amenées par cette dernière au-dessus de la feuille de revêtement inférieure, les deux feuilles étant assemblées par soudage au niveau du troisième poste (25) avec découpe simultanée des emballages, ces emballages étant évacués en aval du troisième poste, zone dans laquelle il est procédé à l'évacuation des chutes de matière, par exemple par enroulement sur un rouleau (26).

## Patentansprüche

1. Verpackungshülle zum Abpacken von Producten, umfassend ein als Träger für ein oder mehrere abzupackende Produkte dienendes Kartonblatt (4) oder dergleichen, dessen das oder die Produkte aufnehmende Fläche einen Überzug aus einer Schicht aus synthetischem Material aufweist, sowie eine erste Folie (7) aus synthetischem Material, welche dazu bestimmt ist, die Oberseite des Blattes sowie das oder die auf dieser liegenden Produkte zu bedecken und welche auf dieser unter Einwirkung von Wärme und unter Anwendung eines durch das Blatt wirkenden Unterdruckes befestigt wird, wobei die erste Folie dazu dient, das oder die Produkte auf dem Blatt festzuhalten, dadurch **gekennzeichnet,** daß die erste Folie (7) über den Umfangsrand des Blattes übersteht und daß die Hülle eine zweite Folie (8) aus synthetischen Material umfaßt, welche dazu bestimmt ist, die Unterseite des Blattes zu bedekken und welche an der ersten Folie für die obere Abdeckung mittels einer daran ausgebildeten, über den Rand des Blattes überstehenden Umfangsschweißung befestigt ist, wobei diese zweite Folie die Verbindungszone zwischen dem Rand des Blattes und der ersten Folie schützt und einen Zugang zu dieser Zone verhindert.

2. Verpackungshülle nach Anspruch 1, dadurch **gekennzeichnet,** daß insoweit, als sie eine Öffnung zum Aufhängen an einem Haken eines Ausstellungsständers aufweist, eine vor der Befestigung der Abdeckfolien (7, 8) ausgebildete Öffnung (5) in dem Blatt (4) vorgesehen ist und daß eine Schweißung zwischen der oberen und unteren abdeckfolie (7, 8) innerhalb des Randes der in dem Blatt ausgebildeten Öffnung ausgeführt ist.

3. Verpackung nach einem der Ansprüche 1 und 2, dadurch **gekennzeichnet,** daß das die obere Abdeckfolie (7) und die untere Abdeckfolie (8) bildende Material so gewählt ist, daß eine Verbindung derselben durch Thermoschweißen oder durch Impulschweißen realisierbar ist.

5. Verpackung nach einem der Ansprüche 1 bis 4, dadurch **gekennzeichnet,** daß das Blatt (4), aus welches das abzupackende Produkt aufgelegt wird, eben ist.

6. Verpackung nach einem der Ansprüche 1 bis 4, dadurch **gekennzeichnet,** daß das Blatt (4), auf welches das abzupackende Produkt aufgelegt wird, einen umlaufenden Randsims (12) hat, welchen man durch Schneiden und Falzen der Seite, an der das Blatt abgetrennt wird, sowie durch Umklappen der Ränder um 90° erhält, wobei der Randsims (12) von der oberen Abdeckfolie (7) abgedeckt ist, die gleichzeitig dessen Formhaltung gewährleistet.

7. Verfahren zum Herstellen einer Verpackungshülle nach einem der Ansprüche 1 bis 6, welches darin besteht, ein oder mehrere Produkte (3) auf ein Blatt (4) zu legen, dessen Oberseite mit einer Schicht (6) aus einem synthetischen Material überzogen ist, das Blatt (4) mit einer oberen Abdeckfolie (7) aus synthetischem Material zu bedecken, deren Fläche größer als die des Blattes ist, wobei die Folie und das Blatt miteinander in Berührung gebracht werden nachdem die Folie auf ihr Erweichungstemperatur gebracht wurde und indem durch das Blatt hindurch ein Unterdruck angelegt wird, dadurch **gekennzeichnet,** daß das Verfahren außerdem darin besteht, das Blatt (4) mit einer unteren Abdeckfolie zu bedecken und schließlich die obere und untere Abdeckfolie in dem über den Rand des Blattes überstehenden Bereich zu verschweißen.

8. Verfahren nach Anspruch 7, dadurch **gekennzeichnet,** daß für den Fall, daß das Blatt (4) einen umlaufenden Randsims (12) aufweist, dieses zunächst in einen Rahmen (13) eingelegt wird, welcher die Randsimse in ihre Form bringt, und aus welchem es vor dem Anschweißen der unteren Abdeckfolie (8) entnommen wird.

9. Einrichtung zum Durchführen des Verfahrens nach einem der Ansprüche 7 und 8, dadurch **gekennzeichnet,** daß sie von einem stromaufwärtigen Bereich zu einem stromabwärtigen Bereich umfaßt:
- eine erste Station (16), wo mehrere Blätter (4) auf eine gemeinsame Platte (14) gelegt werden;
- eine zweite Station (20), wo jede Platte (14) in Kontakt mit der oberen Abdeckfolie (7) gebracht und wo diese für die Befestigung dieser Folie auf den auf der Platte liegenden Blättern (4) weiterverarbeitet wird, und
- eine dritte Station (25), wo die obere, fest mit den die Produkte (3) tragenden Blättern (4) verbundene Abdeckfolie (7) auf die untere Abdeckfolie (8) geschweißt und gleichzeitig die beiden Folien abgeschnitten werden, um die Verpackungshüllen voneinander zu trennen,
wobei stromaufwärts der zweiten Station (20) eine horizontale Rolle (19) angeordnet ist, von der aus die obere Abdeckfolie (7) bis zum stromabwärtigen Ende der Maschine abgewickelt wird, und wobei eine zweite, zur ersten parallele Rolle (24) zwischen der zweiten Station (20) und der dritten Station (25) angeordnet ist, von der aus die untere Abdeckfolie (8) bis zum stromabwärtigen Ende der Maschine abgewickelt wird, wobei ferner die zweite Station einer Vertikaltransfer-Einrichtung (17, 18) zugeordnet ist, mit welcher eine Platte (16) in Kontakt mit der oberen Abdeckfolie (7) gebracht und ein Unterdurck durch die Platte (14) hindurch aufgebracht werden kann, bevor die Platte wieder abgesenkt und abgeführt wird, wobei die zuvor auf der Platte (14) deponierten Blätter (4) mit der oberen Abdeckfolie fest verbunden bleiden und von dieser letzteren über die untere Abdeckfolie verbracht werden, wobei sodann die beiden Folien auf der Höhe der dritten Station (25) durch Schweißen miteinander verbunden, die Verpackungshüllen gleichzeitig abgetrennt und die Verpackungshüllen stromabwärts der dritten Station in einer Zone entnommen werden, in der auch eine Entfernung von Materialabfällen beispeilsweise durch Aufrollen auf eine Rolle (26) erfolgt.

## Claims

1. Packaging for packing products, of the type including a tray (4) of cardboard or the like intended to act as a support for one or several products (3) to be packaged, of which the face receiving the product or products receives a coating with a layer (6) of synthetic material, and, a first sheet of synthetic material (7) which is intended to cove the upper face of the tray and the product or products resting thereon, and being fixed thereon under the action of heat and with the application of a pressing force through the tray, this first sheet serving to retain the product or products on the tray, characterised in that the first sheet (7) extends beyond the peripheral edge of the tray and in that it includes a second sheet of synthetic material (8), which, intended to cover the lower face of the tray, is fixed to the first upper covering sheet by a peripheral weld (9) thereon beyond the edge of the thray, this second sheet protecting the area of the connection between the edge of the tray and the first sheet, preventing access to this area.

2. Packaging according to Claim 1, characterised that if it has an opening for hanging it on a hook of a display unit, an opening (5) is formed in the tray (4) before fixing the covering sheets (7,8) and weld (10) is formed between the upper (7) and lower (8) covering sheets on the side of the edge of the opening formed in the tray.

3. Packaging according to either of Claims 1 and 2, characterised in that the upper (7) and lower (8) covering sheets are made of the same material.

4. Packaging according to Claim 3, characterised in that the material constituting the upper (7) and lower (8) covering sheets is selected to form a connection therebetween by heat welding or by pulse welding.

5. Packaging according to any one of Claims 1 to 4, characterised in that the tray (4), on which the product to be packaged is placed, is flat.

6. Packaging according to any one of Claims 1 to 4, characterised in that the tray (4) on which the product (3) to be packaged is placed, has a peripheral flange (12) obtained by cutting and grooving of the blank from which the tray is cut out, and folding back of the edges to 90°, this flange (12) being covered by the upper covering sheet (7) which ensures that it is kept in shape.

7. A method of producing packaging according to any one of Claims 1 to 6, consisting in placing one or several products (3) on a tray (4), the upper face of which is coated with a layer (6) of synthetic material, in covering the tray (4) with an upper covering sheet (7) of synthetic material having a surface greater than that of the tray, the contact between the sheet and the tray being effected after the sheet has been brought to its softening temperature and by exerting a pressing force through the tray, characterised in that it furthermore consists in covering the tray (4) with a lower covering sheet, and finally in welding the upper and lower covering sheets beyond the peripheral edge of the tray.

8. A method according to Claim 7, characterised in that in the case where the tray (4) has a peripheral flange (12) it is first of all located within a frame (13) ensuring the shaping of the flanges, from which it is removed before welding of the lower covering sheet (8).

9. A device for carrying out the method according to either of Claims 7 and 8, characterised in that it includes, from the front end to the rear end:
- a first station (16) where several trays (4) are located on a single plate (14),
- a second station (20) where each plate (14) is brought into contact with the upper covering sheet (7) and where the fixing of this sheet on the trays (4) resting on the plate takes place and,
- a third station (25) where the upper covering sheet (7) rigid with the trays (4) carrying the products (3) is welded to the lower covering sheet (8) with simultaneous cutting of the two sheets to separate the packages from one another, a horizontal roller (19) being disposed upstream of the second station (20) from which the upper covering sheet (7) is unwound as far as the downstream end of the machine, and a second roller (24) parallel to the first, disposed between the second station (20) and third station (25), from which the lower covering sheet (8) is unwound as far as the downstream end of the machine, the second station being associated with a vertical transfer device (17,18) allowing a plate (16) to be brought into contact with the upper sheet (7) with the formation of a depression through the plate (14), before downwards return and removal of the plate, the trays (4) which have been previously placed on the plate (14) remaining connected to the upper sheet and being brought by this latter above the lower covering sheet, the two sheets being assembled by welding at the level of the third station (25) with simultaneous cutting of the packages, these packages being removed downstream of the third station, in which area the removal of discarded material takes places, for example by winding on a roller (26).
